# EUROPÄISCHE PATENTANMELDUNG

(11) **EP 1 029 634 A2**
(43) Veröffentlichungstag der Anmeldung: **23.08.2000**
(21) Anmeldenummer: 99124568.9
(22) Anmeldetag: 09.12.1999
(51) Int. Cl.: B24C 3/26, B65G 15/52

(54) **Vorrichtung zum kontinuierlichen Fördern und Drehen von Werkstücken**

(30) Priorität: 18.02.1999 DE 19906842
(71) Anmelder: Rösler Oberflächentechnik GmbH & Co. KG, 96231 Staffelstein (DE)
(72) Erfinder: Möller, Frank, 96231 Staffelstein (DE)
(74) Vertreter: Manitz, Finsterwald & Partner

(57) **Zusammenfassung**

Eine Lagerung für Stabenden weist einen ersten Lagerabschnitt (12) auf, der im Querschnitt als regelmäßiges Vieleck ausgebildet ist, sowie einen zweiten Lagerabschnitt (16), der eine Aufnahme (18) aufweist. Die Aufnahme (18) ist an die Form des ersten Lagerabschnitts angepaßt, so daß die Stäbe verschwenkbar gehalten sind.

## Beschreibung

Die Erfindung betrifft eine Vorrichtung zum kontinuierlichen Fördern von Werkstücken mit einem um seine Längsachse drehbar gelagerten Förderer, der aus einer Vielzahl von zur Längsachse parallel verlaufenden Stäben o. dgl. besteht, deren Enden an Lagerkörpern gelagert sind, die parallel und zur Längsachse des Förderers geneigt angeordnet sind.

Solche Vorrichtungen sind grundsätzlich bekannt und dienen dazu, Werkstücke kontinuierlich zu fördern und dabei mit einem Strahlmittel, wie z.B. Sand, zu behandeln. Die den im wesentlichen rohrförmigen Käfig des Förderers bildenden Stäbe können rundum geschlossen (vgl. EP-A-0 609 661) oder als einseitig offenes Muldenband (vgl. EP-A-0 205 738) angeordnet sein und sind an ihren beiden Enden in Lagerkörpern gelagert, die zur Längsachse des Förderers geneigt angeordnet sind. Um eine einwandfreie Funktion der Vorrichtung zu gewährleisten, müssen die Stäbe in ihren Lagerkörpern eine gewisse Schwenkbewegung ausführen können, die etwa im Bereich von ca. 2° bis 10° liegt.

Aus der EP-A-0 205 738 ist es bereits bekannt, die Enden der Stäbe in einer Gelenkpfanne zu lagern.

Aus der EP-A-0 609 661 ist ferner ein Förderer mit einer kompliziert aufgebauten Lageranordnung bekannt, bei der die Verschwenkbarkeit der Stabenden auf zwei zueinander rechtwinklig verlaufende Achsen beschränkt ist.

Es ist die Aufgabe der Erfindung, eine Vorrichtung der vorstehend erläuterten Art so auszubilden, daß die Lagerung ohne Beschränkung auf eine bestimmte Anzahl von Schwenkachsen konstruktiv einfach, verschleißarm und trotzdem preisgünstig ausgebildet werden kann.

Die Lösung dieser Aufgabe erfolgt durch die Merkmale des Anspruchs 1 und insbesondere dadurch, daß die Enden der Stäbe eine Lagerung aufweisen, deren erster Lagerabschnitt im Längsschnitt zumindest teilweise ballig ausgebildet ist, und deren zweiter Lagerabschnitt eine Aufnahme aufweist, die der Form des ersten Lagerabschnitts angepaßt ist, so daß die Stäbe um beliebige Achsen verschwenkbar gehalten sind.

Infolge dieser Ausgestaltung sind bei der erläuterten Vorrichtung die Stäbe innerhalb eines bestimmten Winkelbereiches um beliebige Achsen in ihren Lagerstellen verschwenkbar, d.h. die Verschwenkbarkeit ist nicht auf zwei Schwenkachsen beschränkt. Die Lagerung ist reibungsarm und somit verschleißarm. Weiterhin können die Lagerabschnitte preiswert hergestellt werden, da diese einfach ausgebildet und als Standardartikel im Maschinenbau verfügbar sind.

Vorteilhafte Ausführungsformen der Erfindung sind in der Beschreibung, den Zeichnungen sowie den Unteransprüchen beschrieben.

Nach einer ersten Ausführungsform kann sich an den balligen Bereich des ersten Lagerabschnitts eine umlaufende Einschnürung anschließen. Hierdurch ist die Verschwenkbarkeit in einem bestimmten Raumwinkelbereich gewährleistet, ohne daß der Querschnitt der Lagerung insgesamt verringert werden muß.

Eine besonders vorteilhafte Ausgestaltung ergibt sich, wenn die Stäbe nur im Bereich ihrer Enden als regelmäßiges Vieleck ausgebildet sind. Auf diese Weise können die Stäbe unverändert bleiben, wenn die erfindungsgemäße Lagerung vorgesehen wird.

Nach einer alternativen Ausgestaltung können die Stäbe auf ihrer gesamten Länge im Querschnitt als regelmäßiges Vieleck ausgebildet sein. Da solche Stäbe als Lagerware verfügbar sind, können sie preisgünstig beschafft werden.

Unabhängig davon, ob die Stäbe über ihre gesamte Länge oder nur im Bereich ihrer Enden als regelmäßige Vieleck ausgebildet sind, können nach einer weiteren vorteilhaften Ausgestaltung Stäbe und Enden einteilig ausgebildet sein.

Alternativ können die Stäbe und die Enden aber auch mehrteilig ausgebildet und miteinander verbunden sein, z. B. durch Schweißen oder Schrauben. Infolge dieser Ausgestaltung können die Enden der Stäbe bei Verschleiß relativ einfach ausgetauscht werden, ohne daß jedesmal der ganze Stab ersetzt werden muß.

Um den konstruktiven Aufwand noch weiter zu vermindern, kann das regelmäßige Vieleck als Sechseck ausgebildet sein. Solche Sechseck- oder Sechskantstäbe sind im Handel als Meterware erhältlich. Diese Ausgestaltung trägt daher weiter zu einer kostengünstigen Fertigung bei.

Die Stirnseite des ersten Lagerabschnittes kann abgeflacht sein, um eine bessere Verschwenkbarkeit der Stäbe zu ermöglichen.

Um die als Sechskant ausgebildeten Lagerabschnitte aufzunehmen, sind nach einer weiteren Ausgestaltung der Erfindung die Aufnahmen als Innensechskant ausgebildet, wodurch standardisierte Bauteile verwendet werden können und gleichzeitig eine Verdrehsicherung geschaffen ist.

Besonders einfach herzustellen ist die Lagerung, wenn nach einer weiteren Ausgestaltung die Aufnahme durch den Kopf einer Innensechskantschraube gebildet ist. Solche Innensechskantschrauben sind überall erhältlich und können daher kostengünstig bezogen werden. Darüber hinaus ergibt sich der Vorteil einer leichten Auswechselbarkeit, da die Innensechskantschrauben ohne Schwierigkeiten ausgetauscht werden können.

Da in der eingangs erläuterten Vorrichtung im allgemeinen die Werkstükke mit einem Strahlmittel, wie z. B. Sand, behandelt werden, ist es besonders vorteilhaft, wenn die Aufnahme vorzugsweise auf der dem ersten Lagerabschnitt abgewandten Seite eine Öffnung zum Abfließen des Strahlmittels aufweist. Dadurch wird verhindert, daß sich Strahlmittel in den Aufnahmen festsetzen kann und so zu erhöhter Reibung und erhöhtem Verschleiß führt.

Nach einer weiteren vorteilhaften Ausführungsform weist der erste Lagerabschnitt einen balligen Zapfen auf, an dem vorzugsweise als Verdrehsicherung ein Quersteg angeordnet ist. Der zweite Lagerabschnitt kann als zylindrische Bohrung vorgesehen sein. Bei dieser Ausführungsform können besonders einfache Teile verwendet werden. Durch die Aufnahme des balligen Zapfens in der zylindrischen Bohrung ist eine allseitige und gleichmäßige Verschwenkbarkeit gewährleistet. Die Verdrehsicherung wird durch den vorzugsweise einstückig mit dem Zapfen vorgesehenen Quersteg vorgesehen.

Nachfolgend wird die Erfindung anhand einer vorteilhaften Ausführungsform rein beispielhaft und unter Bezugnahme auf die beigefügten Figuren näher erläutert. Es zeigen:
- Fig. 1: einen erfindungsgemäß ausgebildeten ersten Lagerabschnitt zur Verwendung in einer Vorrichtung zum kontinuierlichen Fördern von Werkstücken,
- Fig. 2: einen erfindungsgemäß ausgebildeten zweiten Lagerabschnitt in einer Draufsicht,
- Fig. 3: den Lagerabschnitt von Fig. 2 in einer Seitenansicht,
- Fig. 4: einen erfindungsgemäß ausgebildeten zweiten Lagerabschnitt in einer Seitenansicht nach einer zweiten Ausführungsform,
- Fig. 5: die Lagerung des ersten Lagerabschnitts nach Fig. 1 in dem zweiten Lagerabschnitt nach Fig. 2 und 3,.
- Fig. 6 bis 8: Ansichten einer zweiten Ausführungsform einer Lagerung;
- Fig. 9: eine Seitenansicht des zweiten Lagerabschnitts der zweiten Ausführungsform; und
- Fig. 10: eine Draufsicht auf den ersten Lagerabschnitt der zweiten Ausführungsform.

Die gesamte Fördervorrichtung ist im folgenden zur vereinfachten Darstellung nicht detailliert beschrieben. Diesbezüglich wird ausdrücklich auf die EP-A- 0 205 738 verwiesen, die durch Bezugnahme zum Inhalt der vorliegenden Anmeldung gemacht wird. Im folgenden wird deshalb nur die erfindungsgemäße Ausbildung der Lagerung der Stabenden erläutert.

Fig. 1 zeigt die erfindungsgemäße Ausgestaltung eines ersten Lagerabschnittes 12 eines Stabes 10. Der Stab 10 kann entweder auf seiner gesamten Länge oder nur im Bereich seiner Enden die in Fig. 1 rechts gezeigte (sechseckige) Querschnittsform aufweisen. Der Stab kann auch mehrteilig ausgebildet werden. In diesem Fall wird die in Fig. 1 gezeigte Anordnung 10 als separates Teil mit dem Stab verbunden, z.B. durch Schweißen.

Der Stab 10 weist an dem ersten Lagerabschnitt 12 einen Querschnitt auf, der einem regelmäßigen Vieleck entspricht. In Fig. 1 ist dieses Vieleck als Sechseck dargestellt, es sind jedoch auch andere Formen denkbar. Im Längsschnitt ist der erste Lagerabschnitt 12 des Stabes 10 ballig ausgebildet (vgl. auch Fig. 5), wobei nach einer nicht dargestellten Ausführungsform die Stirnseite des ersten Lagerabschnitts 12 auch abgeflacht sein kann. Am Übergang des balligen Bereiches des ersten Lagerabschnitts 12 in den Stab 10 ist eine umlaufende Einschnürung 14 vorgesehen, um eine Verschwenkbarkeit des Stabes 10 zu gewährleisten.

In den Fig. 2 bis 4 sind zweite Lagerabschnitte 16 dargestellt, die zusammen mit den ersten Lagerabschnitten 12 die Lagerung der Stabenden bilden. Diese Lagerabschnitte 16 sind an den nicht dargestellten ring- oder scheibenartigen Lagerkörpern umlaufend angebracht, die parallel und zur Längsachse des Förderers geneigt angeordnet sind.

Fig. 2 zeigt einen zweiten Lagerabschnitt 16 in einer Draufsicht, der aus einer Grundplatte 17 besteht, die mit einem Lagerblock 19 verbunden ist. In dem Lagerblock 19 ist eine Aufnahme 18 vorgesehen, die zur Lagerung des Stabes 10 dient und die in ihrer Ausgestaltung bzw. Querschnittsform der Querschnittsform des ersten Lagerabschnittes 12 entspricht. Im Längsschnitt ist die Aufnahme 18 rechteckig ausgebildet, so daß der ballige Bereich des ersten Lagerabschnitts 12 in der Aufnahme 18 abrollen kann. Im vorliegenden Fall ist die Aufnahme 18 als genormter Innensechskant ausgebildet.

Die Aufnahme 18 kann auf verschiedene Weise hergestellt sein, z. B. kann sie in den Lagerblock 19 eingearbeitet sein, wie in Fig. 3 gezeigt ist. Alternativ ist die Aufnahme 18 jedoch durch den Kopf einer Innensechskantschraube 20 (Fig. 4) gebildet, die an dem Lagerblock 19 befestigt ist. Dabei kann die Innensechskantschraube 20 sowohl bündig im Lagerblock 19 angeordnet sein - nicht dargestellt - oder gemäß Fig. 4 über den Lagerblock 19 vorstehen.

Damit das in der eingangs beschriebenen Vorrichtung verwendete Strahlmittel sich nicht in der Aufnahme 18 festsetzen kann, ist bei der Ausführungsform nach den Fig. 2 bis 4 auf der dem Stabende entgegengesetzten Seite in dem Lagerblock 19 bzw. in der Schraube 20 eine Öffnung 22 angebracht, die sich an die Aufnahme 18 anschließt und durch die das Strahlmittel abfließen kann.

In Fig. 5 ist der Stab 10 in Verbindung mit dem Lagerblock 19 dargestellt, wobei das Zusammenwirken des ersten und des zweiten Lagerabschnittes erkennbar ist. Das im Querschnitt sechseckige und im Längsschnitt ballige Ende des Stabes 10, das den ersten Lagerabschnitt 12 bildet, ruht in der Aufnahme 18 des Lagerblockes 19 und kann infolge der am Übergang des balligen Endes 12 in den Stab 10 vorgesehenen umlaufenden Einschnürung 14 in einem Winkel von beispielsweise 8° um beliebige Achsen schwenken. Je nach konstruktiver Ausgestaltung sind jedoch auch größere oder kleinere Winkel möglich. Eine Verdrehsicherung ist gleichzeitig gewährleistet, da die Querschnittsform der beiden Lagerabschnitte ein Vieleck ist.

Die Fig. 6 bis 10 zeigen eine zweite Ausführungsform einer Lagerung zur Lagerung der Stabenden.

Wie insbesondere Fig. 10 zeigt, ist bei dieser Ausführungsform am Ende der Stäbe 10 ein erster Lagerabschnitt 12' vorgesehen, der im Längsschnitt ballig ausgebildet ist und die Form eines balligen Zapfens 13' aufweist. Einstückig mit dem Zapfen 13' ist ein Quersteg 15' vorgesehen, der sich quer zur Längsrichtung der Stäbe 10 erstreckt und der als Verdrehsicherung dient.

Fig. 9 zeigt einen zweiten Lagerabschnitt 16', der eine Aufnahme 18' in Form einer zylindrischen Bohrung aufweist. Die Aufnahme 16' weist ferner zwei parallele Durchgangsbohrungen 24' zur Aufnahme von Befestigungsschrauben auf.

Wie insbesondere die Fig. 6 bis 8 zeigen, sind die einzelnen Stäbe 10 an ihren Enden an einem Gurtband 26' befestigt, das an den Lagerkörpern umläuft und von einem Antriebselement 28' über halbkugelförmige Mitnehmer 30' angetrieben wird. Der in Fig. 9 gezeigte Lagerblock 19' ist über Befestigungsschrauben, die durch die Bohrungen 24' in dem Lagerblock 19' geführt sind, mit einer Befestigungsplatte 32' verschraubt, die wiederum mit einer Gegenplatte 34' verschraubt ist, an deren Unterseite sich der Mitnehmer 30' befindet. Die Verschraubung erfolgt dabei durch das Gurtband 26' hindurch, so daß die Lagerung fest an dem Gurtband angeordnet ist.

Wie die Fig. 6 und 8 zeigen, wird der Stab 10 mit dem am Stabende angeordneten ersten Lagerabschnitt 12', d.h. mit dem balligen Zapfen 13', in die Bohrung 18' des Lagerblockes 19' eingesetzt. Hierdurch kann sich das Stabende in einem vorgegebenen Winkelbereich in beliebige Richtungen drehen, ohne daß eine Vorzugsrichtung vorgegeben wäre. Der Quersteg 15' dient hierbei als Verdrehsicherung. Wie die Fig. 7 zeigt, ist ein Verdrehen der Stäbe in einem gewissen Umfang möglich, ein vollständiges Rotieren des Stabes ist jedoch verhindert. Die Fig. 6 und 8, die eine Seitenansicht bzw. eine Draufsicht der Lagerung darstellen, verdeutlichen die Schwenkbarkeit der Stabenden in einem bestimmten Winkelbereich ohne Vorzugsachsen.

Grundsätzlich können der ballige Zapfen 13' sowie der Quersteg 15' als einstückiges Bauteil hergestellt werden. Es ist jedoch auch möglich, die Enden der Stäbe 10 ballig abzudrehen und lediglich den Quersteg 15' als Verdrehsicherung anzuschweißen oder anderweitig zu befestigen.

### Bezugszeichenliste

- 10: Stab
- 12, 12': erster Lagerabschnitt
- 13': balliger Zapfen
- 14: Einschnürung
- 15': Quersteg
- 16, 16': zweiter Lagerabschnitt
- 17: Grundplatte
- 18, 18': Aufnahme
- 19, 19': Lagerblock
- 20: Innensechskantschraube
- 22: Öffnung
- 24': Bohrung
- 26': Gurtband
- 28': Antriebselement
- 30': Mitnehmer
- 32': Befestigungsplatte
- 34': Gegenplatte

## Patentansprüche

1. Vorrichtung zum kontinuierlichen Fördern von Werkstücken mit einem um seine Längsachse drehbar gelagerten Förderer, der aus einer Vielzahl von zur Längsachse parallel verlaufenden Stäben o. dgl. (10) besteht, deren Enden an Lagerkörpern gelagert sind, die parallel und zur Längsachse des Förderers geneigt angeordnet sind,
dadurch **gekennzeichnet**, daß
die Enden der Stäbe (10) eine Lagerung aufweisen, deren erster Lagerabschnitt (12, 12') im Längsschnitt zumindest teilweise ballig ausgebildet ist, und deren zweiter Lagerabschnitt (16, 16') eine Aufnahme (18, 18') aufweist, die der Form des ersten Lagerabschnitts (12, 12') angepaßt ist, so daß die Stäbe (10) um beliebige Achsen verschwenkbar gehalten sind.

2. Vorrichtung nach Anspruch 1,
dadurch **gekennzeichnet**, daß
an dem ersten und/oder dem zweiten Lagerabschnitt eine separate Verdrehsicherung (15') vorgesehen ist.

3. Vorrichtung nach Anspruch 1,
dadurch **gekennzeichnet**, daß
der erste Lagerabschnitt im Querschnitt als regelmäßiges Vieleck ausgebildet ist.

4. Vorrichtung nach Anspruch 1,
dadurch **gekennzeichnet**, daß
sich an den balligen Bereich eine umlaufende Einschnürung (14) anschließt.

5. Vorrichtung nach Anspruch 1,
dadurch **gekennzeichnet**, daß
die Stäbe (10) im wesentlichen auf ihrer gesamten Länge im Querschnitt als regelmäßiges Vieleck ausgebildet sind.

6. Vorrichtung nach Anspruch 1,
dadurch **gekennzeichnet**, daß
die Stäbe (10) nur im Bereich ihrer Enden im Querschnitt als regelmäßiges Vieleck ausgebildet sind.

7. Vorrichtung nach mindestens einem der vorstehenden Ansprüche,
dadurch **gekennzeichnet**, daß
Stäbe (10) und Enden einteilig ausgebildet sind.

8. Vorrichtung nach Anspruch 1,
dadurch **gekennzeichnet**, daß
die Stäbe (10) und die Enden mehrteilig ausgebildet und insbesondere durch Schweißen miteinander verbunden sind.

9. Vorrichtung nach mindestens einem der vorstehenden Ansprüche,
dadurch **gekennzeichnet**, daß
das regelmäßige Vieleck ein Sechseck ist.

10. Vorrichtung nach mindestens einem der vorstehenden Ansprüche,
dadurch **gekennzeichnet**, daß
die Stirnseite des ersten Lagerabschnitts (12) abgeflacht ist.

11. Vorrichtung nach mindestens einem der vorstehenden Ansprüche,
dadurch **gekennzeichnet**, daß
die Aufnahme (18) als Innensechskant ausgebildet ist.

12. Vorrichtung nach mindestens einem der vorstehenden Ansprüche,
dadurch **gekennzeichnet**, daß
die Aufnahme (18) durch den Kopf einer Innensechskantschraube (20) gebildet ist, die vorzugsweise in dem zweiten Lagerabschnitt (16) verschraubt oder verschweißt ist.

13. Vorrichtung nach mindestens einem der vorstehenden Ansprüche,
dadurch **gekennzeichnet**, daß
die Aufnahme (18), vorzugsweise auf der dem ersten Lagerabschnitt (12) abgewandten Seite, eine Öffnung (22) zum Abfließen von Strahlmittel aufweist.

14. Vorrichtung nach Anspruch 1,
dadurch **gekennzeichnet**, daß
der erste Lagerabschnitt (12) ein balliger Zapfen (13') und der zweite Lagerabschnitt eine zylindrische Bohrung (18') ist, wobei vorzugsweise an dem Zapfen (13') ein Quersteg (15') als Verdrehsicherung angeordnet ist.

15. Verwendung einer Lagerung, deren erster Lagerabschnitt (12) im Querschnitt als regelmäßiges Vieleck und im Längsschnitt zumindest teilweise ballig ausgebildet ist, und deren zweiter Lagerabschnitt (16) eine Aufnahme (18) aufweist, die der Form des ersten Lagerabschnitts (12) angepaßt ist, zum Lagern von Stabenden einer Vorrichtung zum kontinuierlichen Fördern von Werkstücken.
